# EUROPÄISCHE PATENTSCHRIFT

(11) **EP 0 293 687 B1**
(45) Veröffentlichungstag und Bekanntmachung des Hinweises auf die Patenterteilung: **02.05.1991**
(21) Anmeldenummer: 88108104.6
(22) Anmeldetag: 20.05.1988
(51) Int. Cl.: B65D 21/06

(54) **Lager- und/oder Transportbehälter aus Kunststoff**
Plastic storage or transport container
Récipient de stockage ou de transport en matière plastique

(30) Priorität: 05.06.1987 DE 8708004 U
(43) Veröffentlichungstag der Anmeldung: 07.12.1988
(73) Patentinhaber: Fritz Schäfer Gesellschaft mit beschränkter Haftung, D-57290 Neunkirchen (DE)
(72) Erfinder: Schäfer, Gerhard, D-5908 Neunkirchen-Salchendorf (DE)
(74) Vertreter: Müller, Gerd, Dipl.-Ing.

(56) Entgegenhaltungen:
- DE-A- 3 511 321
- FR-A- 2 314 870
- US-A- 4 106 623

## Beschreibung

Die Erfindung betrifft einen Lager- und/oder Transportbehälter aus Kunststoff mit vier sich von einem rechteckigen Boden aus zu einer erweiterten, rechteckigen Öffnung erstreckenden Längs- und Quer-Seitenwänden und mit zwei im Bereich der Oberkanten der Quer-Seitenwände klappenartig angelenkten Leisten, welche aus einer die rechteckige Öffnung bis zu den Quer-Seitenwänden freigebenden Schwenkposition in eine die rechteckige Öffnung im Anschluß an die Quer-Seitenwände teilweise überbrückende Schwenkposition umlegbar sind, bei welcher der Abstand zwischen den einander zugewendeten Kanten der Leisten kleiner bemessen ist als die Breite des Behälterbodens zwischen den Quer-Seitenwänden.

Lager- und/oder Transportbehälter dieser Art sind aus DE-A-35 11 321 bekannt. Sie werden überall dort zum Einsatz gebracht, wo es einerseits darauf ankommt ungefüllte bzw. leere Lager-und/oder Transportbehälter möglichst raumsparend ineinanderzustapeln, während andererseits mit Waren bzw. Gütern gefüllte Lagerund/oder Transportbehälter sicher und stabil zu Stapeln übereinandergesetzt werden müssen.

Im ersteren Falle werden die klappenartig angelenkten Leisten in die die rechteckige Öffnung bis zu den Quer-Seitenwänden freigebende Schwenkposition gebracht, während für den zweiten Fall die Möglichkeit besteht, diese klappenartig angelenkten Leisten in eine die rechteckige Öffnung im Anschluß an die Quer-Seitenwände teilweise überbrückende Schwenkposition umzulegen. Die Leisten bilden dann eine sichere Stapelunterstützung für die jeweils darauf abgestellten Lager- und/oder Transportbehälter.

Lager- und/oder Transportbehälter der gattungsgemäßen Bauart, bei welchen nicht nur die Behälter selbst, sondern auch die diesen klappenartig zugeordneten Leisten durch Formteile aus Kunststoff, insbesondere Polypropylen, hergestellt sind, befinden sich zumindest in Großbritannien und in Kanada schon seit längerer Zeit im praktischen Gebrauch.

Aus der DE-A-35 11 321 ist ein Behälter aus Kunststoff mit zwei klappenartig angelenkten Leisten bekannt, die in eine die Behälteröffnung teilweise überbrückende und in eine die Behälteröffnung freigebende Schwenkposition bewegt werden können. In beiden Schwenkpositionen werden die Leisten von den Behälterwänden schützend umfaßt. Die Leisten sind im Bereich der Oberkanten zweier gegenüberliegender Seitenwände mittels einer Zapfen-/Lochverbindung angelenkt. Dies macht sich jedoch, insbesondere bei der Einlagerung schwergewichtiger Güter, bei übereinandergestapelten Behältern hinsichtlich der Tragfähigkeit der Leisten negativ bemerkbar.

Aufgabe der Erfindung ist es daher, einen Lager- und/oder Transportkasten der anfangs spezifizierten Bauart so zu verbessern, daß die klappenartig angelenkten Leisten stabil und sicher im Bereich der Behälteröffnung angebracht sind und die Tragfähigkeit der Leisten verbessert wird.

Erreicht wird das gesteckte Ziel erfindungs gemäß nach dem Kennzeichen des Anspruchs 1 dadurch, daß die Leisten an ihren Enden quer zu ihrer Längsrichtung verlaufende Lagerwangen tragen, die in von den Behälterecken entfernt angeordneten Lagerböcken an den Oberkanten der Längs-Seitenwände schwenkbeweglich gehalten sind, daß die Leisten in ihrer Freigabe-Schwenkposition in einem rinnenartig nach oben offenen Randabschnitt an den Oberkanten der Quer-Seitenwände aufgenommen und abgestützt sind, und daß die Leisten in ihrer Überbrückungs-Schwenkposition mit ihren Enden und den Lagerwangen in nach oben und zum Behälterinneren hin offenen Mulden von Oberkanten der Längs-Seitenwände aufgenommen und abgestützt sind.

Diese Erfindungsmerkmalemaßnahme gewährleisten nicht nur eine stabile und nach außen gut geschützte Anbringung der Leisten im Bereich der Behälteröffnung. Vielmehr besteht - nach Anspruch 2 - auch die Möglichkeit, daß die Leisten in ihren Übergangsbereichen zu den Lagerwangen jeweils mit Abrundungsabschnitten versehen sind, die in der Freigabe-Schwenkposition der Leisten sich in Nachbarschaft mit entsprechenden Abrundungsbereichen an den nach oben offenen Randabschnitten der Behälterecken befinden. Die bügelartige Gestaltung der Leisten macht also eine optimale Anpassung an die jeweiligen Bedürfnisse ohne weiteres möglich.

Im Rahmen der erfindungsgemäßen Weiterbildung eines Lager-und/oder Transportbehälters hat es sich - gemäß Anspruch 3 - weiterhin als vorteilhaft herausgestellt, daß die Leisten einen abgestuften Profilquerschnitt haben, der durch eingeformte Querrippen und/oder Stege stabilisiert ist, wobei sie zusätzlich einen Längskanal enthalten, der eine Einschub-Aufnahme für einen Versteifungsstab, ein Versteifungsrohr oder ein Versteifungsprofil bildet. Besonders an Behältern, die für die Aufnahme schwergewichtiger Güter eingesetzt werden sollen, können die klappenartig angelenkten Leisten auf diese Art und Weise mit einfachen Handgriffen hinsichtlich ihrer Tragfähigkeit wesentlich stabilisiert werden.

Vorteilhaft ist es nach der Erfindung weiterhin, wenn - gemäß Anspruch 4 - die Lagerwangen der Leisten jeweils zwei parallele Schenkel haben, zwischen die die Lagerböcke an den Behälter-Oberkanten einrückbar sind.

Zwischen den Schenkeln der Lagerwangen kann - nach Anspruch 5 - als erfindungs gemäße Weiterbildung eine Lagerachse sitzen, die in eine Lagermulde der Lagerböcke einrückbar und in dieser durch einen sie übergreifenden Lagerbügel festlegbar ist. Dabei kann - nach Anspruch 6 -jeder Lagerbügel als Rastbügel ausgebildet sein, dessen Rastnasen oder -nocken Rasteingriffe in den Randabschnitten der Behälter-Oberkanten zugeordnet sind.

Eine andere Weiterbildung der Erfingdung wird - gemäß Anspruch 7 - auch noch darin gesehen, daß die Leisten mit Ausrichtanschlägen versehen sind, die in ihrer Überbrückungs-Schwenkposition Aufnahmen für die Eckzonen des Behälterbodens bilden und somit eine Stapelfixierung zwischen übereinanderstehenden Lager- und/oder Transportbehältern gewährleisten. Diese Ausrichtanschläge sind - nach Anspruch 8 - erfindungsgemäß jeweils an den Enden der vertieften Stufe des abgestuften Profilquerschnitts der Leiste hochragend vorgesehen.

Eine besonders vorteilhafte Bauart für einen erfindungsgemäßen Lager- und/oder Transportbehälter ergibt sich nach der Erfindung - gemäß Anspruch 9 - dadurch, daß die aufwärts gerichteten Randabschnitte des Versteifungskragens zumindest in ihrem Mittelbereich ein etwa U-förmig ausgestaltetes Bett für die Leisten bilden.

Zur Stabilisierung des Versteifungskragens ist es dabei vorteilhaft, wenn - gemäß Anspruch 10 - das U-förmige Bett durch Quer- und/oder Knotenstege versteift ist.

Der Nutzungswert eines erfindungsgemäßen Lager- und/oder Transportbehälters läßt sich weiterhin dadurch verbessern, daß - gemäß Anspruch 11 - unterhalb des U-förmigen Bettes der abwärts gerichtete Steg des Versteifungskragens eine Unterbrechung aufweist, der in den Quer-Seitenwänden Durchbrüche zugeordnet sind, in deren Bereich das Bett eine zum Behälterinneren hin durchfaßbare Griffleiste bildet.

Schließlich hat es sich aber auch noch bewährt, wenn - nach Anspruch 12 - die Leiste am freien Ende ihres Querschnittssteges eine wulstartige Verdickung aufweist, welche in der Freigabe-Schwenkposition der Leiste mit Abstand oberhalb des U-förmigen Bettes liegt und eine Handhabe für die der Leiste bildet.

In der Zeichnung ist ein Ausführungsbeispiel des Gegenstandes der Erfindung dargestellt. Es zeigen
Figur 1 in räumlicher Ansichtsdarstellung einen Lager-und/oder Transportbehälter aus Kunststoff mit im Bereich seiner erweiterten, rechteckigen Öffnung parallel zu den Quer-Seitenwänden klappenartig verschwenkbar angelenkten Leisten,
Figur 2 eine Ansicht in Pfeilrichtung II der Fig. 1 auf eine Eckzone des Behälters in einer ersten Schwenkposition der klappenartig angelenkten Leiste,
Figur 3 eine der Fig. 2 entsprechende Darstellung, jedoch bei in die zweite Schwenkposition gebrachter Leiste,
Figur 4 einen Schnitt entlang der Linie IV-IV in Fig. 2,
Figur 5 einen Schnitt entlang der Linie V-V in Fig. 3,
Figur 6 in räumlicher Sprengdarstellung und größerem Maßstab eine Einzelheit der in Fig. 1 mit II gekennzeichneten Eckzone eines Lager- und/oder Transportbehälters,
Figur 7 einen der Fig. 4 entsprechenden Schnitt einer abgewandelten Bauart des Lager- und/oder Transportbehälters, und
Figur 8 einen der Fig. 5 entsprechenden Schnitt dieser abgewandelten Bauart eines Lager- und/oder Transportbehälters.

Der in der Zeichnung dargestellte Lager- und/oder Transportbehälter 1 ist aus Kunststoff, bspw. durch Spritzgießen in einer entsprechenden Form, einstückig hergestellt. Er weist einen im wesentlichen ebenen und rechteckig begrenzten Boden 2 auf, von dem zwei Längs-Seitenwände 3 und 4 sowie zwei Quer-Seitenwände 5 und 6 ausgehen, die mit ihren Oberkanten 3a, 4a, 5a und 6a eine erweiterte, rechteckige Öffnung 7 eingrenzen. Die Längs-Seitenwände 3 und 4, wie auch die Quer-Seitenwände 5 und 6 haben also, vom Boden 2 ausgehend, eine nach oben und auswärts geneigte Lage.

Im Bereich der Oberkanten 3a, 4a, 5a, 6a der Längs-Seitenwände 3, 4 und der Quer-Seitenwände 5, 6 schließt sich außen an den Behälter 1 einstückig ein Versteifungskragen 8 an, der in üblicher Weise durch Rippen oder Stege 9 gegen die Außenseite der Längs-Seitenwände 3 und 4 sowie der Quer-Seitenwände 5 und 6 abgesteift werden kann, wie dies in Fig. 1 im Bereich der Quer-Seitenwand 5 angedeutet ist.

Im Bereich der Quer-Seitenwände 5 und 6 bildet der Versteifungskragen 8 zusammen mit den oberen Abschnitten der Quer-Seitenwände 5 und 6 ein etwa H-förmiges Querschnittsprofil, wie das insbesondere den Fig. 4 bis 6 entnommen werden kann.

Dieses annähernd H-förmige Querschnittsprofil erstreckt sich dabei auch um die Eckbereiche 10 des Versteifungskragens herum bis teilweise in den Bereich der beiden Längs-Seitenwände 3 und 4, wie das der Zeichnung entnommen werden kann.

Über die gesamte Breite der Quer-Seitenwände 5 und 6 bildet der Versteifungskragen 8 einen rinnenartig nach oben offenen Randabschnitt 11 aus, welcher besonders deutlich in den Fig. 5 und 6 zu sehen ist. Dieser rinnenartig nach oben offene Randabschnitt 11 des Versteifungskragens 8 setzt sich dabei über den jeweiligen Eckbereich 10 des Versteifungskragens 8 hinweg bis in die anschließende Längs-Seitenwand 3 bzw. 4 fort und bildet dort jeweils eine Mulde 12 aus, die zum Behälterinneren hin eine Öffnung 13 hat, welche bis zu ihrem Boden herabreicht.

Im Anschluß an die Mulde 12 hat der Versteifungskragen 8 entlang der Längs-Seitenwände 3 und 4 einen nach unten offenen U-Querschnitt.

Vom Boden jeder Mulde 12 ragt ein Lagerbock 14 hoch, wie das die Fig. 2, 3 und 6 erkennen lassen. Dabei sind die Lagerböcke 14 so innerhalb der Mulde 12 angeordnet, daß sie jeweils gegenüber einer mit der Oberkante 5a oder 6a der Quer-Seitenwände 5 oder 6 zusammenfallenden Ebene etwas zurückliegen. Jeweils mit zwei Lagerböcken 14 stehen über Lagerzapfen 15 gabelartige Lagerwangen 16 in Eingriff, welche an den Enden einer Leiste 17 sitzen und sich im wesentlichen quer zu deren Längsrichtung erstrecken, wie das besonders deutlich den Fig. 2, 3 und 6 entnommen werden kann.

Mittels der Lagerböcke 14, der Lagerzapfen 15 und der Lagerwangen 16 lassen sich die Leisten 17 relativ zum Lager- und/oder Transportbehälter 1 in zwei verschiedene Schwenkpositionen bringen, wie das den Fig. 1 und 2 bis 5 ohne weiteres zu entnehmen ist. In der einen Schwenkposition, welche in der rechten Hälfte der Fig. 1 sowie in den Fig. 2 und 4 zu sehen ist, wird die Leiste 17 jeweils von dem rinnenartig nach oben offenen Randabschnitt 11 des Versteifungskragens vollständig aufgenommen, so daß die Öffnung 7 des Lager-und/oder Transportbehälters 1 bis zu den Quer-Seitenwänden 5 und 6 vollständig freigegeben ist. In dieser Freigabe-Schwenkposition der Leisten 17 besteht dann die Möglichkeit, mehrere gleichartige Lager-und/oder Transportbehälter 1 im Leerzustand raumsparend ineinander zu stapeln, wie das in Fig. 4 der Zeichnung angedeutet ist.

Werden hingegen die Leisten 17 mit ihren Lagerwangen 16 und Lagerzapfen 15 in den Lagerböcken 14 um 180° verschwenkt, dann gelangen sie in die aus der linken Hälfte der Fig. 1 sowie aus den Fig. 3 und 5 ersichtliche Schwenkposition, in welcher sie die Öffnung 7 des Lager- und/oder Transportbehälters 1 im Anschluß an die Quer-Seitenwände 5 und 6 jeweils teilweise überbrücken.

In der Überbrückungs-Schwenkposition liegen die Leisten 17 mit ihren den Lagerwangen 16 benachbarten Endabschnitten sowie auch mit den Lagerwangen 16 selbst abgestützt auf dem Boden der Mulden 12 auf (siehe Fig. 5), während die Leisten 17 durch die Öffnungen 13 der Mulden 12 den Bereich der Öffnung 7 mit Abstand vor den Quer-Seitenwänden 5 und 6 durchsetzen. Bei der Überbrückungs-Schwenkposition beider Leisten 17 haben deren einander zugewendete Längskanten einen Abstand voneinander, welcher kleiner bemessen ist, als die Breite des Behälterbodens 2 zwischen den daran anschließenden Quer-Seitenwänden 5 und 6. Es besteht dann die Möglichkeit, mehrere mit Gütern gefüllte Lager- und/oder Transportbehälter 1 sicher ausgerichtet übereinander zu setzen, wie das aus Fig. 5 deutlich hervorgeht.

Auch in der Überbrückungs-Schwenkposition der Leisten 17 liegen diese völlig unterhalb der oberen Begrenzungskante des Versteifungskragens 8 und sind dadurch in jedem Falle gegen äußere Einflüsse geschützt untergebracht.

Die besonders vorteilhafte Lagerung der Leisten 17 im Bereich des Versteifungskragens 8 macht es möglich, die Endabschnitt der Leisten in den Übergangsbereichen zu den Lagerwangen 16 mit Abrundungsabschnitten 18 zu versehen. Da die Abrundungsabschnitte 18 der Leisten 17 in ihrer Freigabe-Schwenkposition den Eckbereichen 10 des Versteifungskragens 8 benachbart liegen, ist hier ohne weiteres die Möglichkeit gegeben, auch die Eckbereiche 10 des Versteifungskragens 8 entsprechend als Abrundungsbereiche 19 zu gestalten, welche die Kurven- und Steigungsgängigkeit der Lager- und/oder Transportbehälter 1 bei ihrer Benutzung auf Transport- und/oder Förderanlagen verbessern. Besonders deutlich ist aus den Fig. 4 und 5 der Zeichnung ersichtlich, daß die Leisten 17 einen abgestuften Querschnitt mit verschiedenen Querschnittsstegen 17a, 17b, 17c, 17d und 17e haben. Die Querschnittstege 17a, 17e und 17c, 17d verlaufen dabei im wesentlichen parallel zueinander, während der Querschnittssteg 17b sich quer hierzu erstreckt. Der Querschnittssteg 17e liegt auf gleicher Ebene mit dem Querschnittssteg 17a, während die Querschnittsstege 17c und 17d sich etwa im rechten Winkel an den Querschnittssteg 17b anschließen.

Die beiden Querschnittsstege 17c und 17d der Leisten 17 sind jeweils durch Querrippen 17f untereinander verbunden, während zwischen den Querschnittsstegen 17b, 17d und 17e ein Längskanal frei bleibt, der lediglich an seinen Enden jeweils durch einen Steg 17h geschlossen ist. In diesen Längskanal kann dabei bedarfsweise ein Versteifungsprofil 20, bspw. ein Rohr oder ein Stab eingeschoben werden, wie das in den Fig. 2 bis 5 der Zeichnung angedeutet ist. Durch dieses Versteifungsprofil 20 kann die Tragfähigkeit der Leiste 17 im Bedarfsfalle beträchtlich erhöht werden.

Auf der dem Querschnittssteg 17a benachbarten Seite ist der Querschnittssteg 17b der Leiste 17 nahe den beiden Enden der Leisten jeweils mit einem etwa über die ganze Höhe des Querschnittssteges 17a vorspringenden Ausrichtanschlag 21 besetzt, wie das die Fig. 1 und 3 bis 5 erkennen lassen. Diese Ausrichtanschläge 21 wirken dabei mit den Eckbereichen eines Lager- und/oder Transportbehälters 1 unmittelbar oberhalb des Bodens 2 zusammen, wenn dieser von oben her auf die Leisten 17 aufgesetzt wird. Mit Hilfe der Ausrichtanschläge 21 und der Querschnittssteg 17a der Leisten 17 findet auf diese Art und Weise eine sichere Stapelzentrierung des aufgesetzten Lager- und/oder Transportbehälters 1 statt.

Aus Fig. 6 der Zeichnung geht noch hervor, daß der Lagerzapfen 15 einstückig zwischen die beiden parallelen Schenkel der Lagerwangen eingeformt werden kann, wenn der Lagerbock 14 mit einer nach oben offenen Lagermulde 22 versehen ist, in die der Lagerzapfen 15 eingelegt werden kann. Vervollständigt wird in diesem Fall jeder Lagerbock 14 durch einen Lagerbügel 23, welcher sich von oben her zwischen den beiden Schenkeln der Lagerwangen 16 hindurch über den Lagerzapfen 15 und den Lagerbock 14 schieben läßt. Dabei ist der Lagerbügel 23 als Rastbügel ausgebildet, der Rastnasen oder -nokken 24 aufweist, mit denen er jeweils in Rasteingriffe eingerückt werden kann, die sich am Boden der Mulde 12 bzw. in dem diesen bildenden Wandabschnitt des Versteifungskragens 8 befinden.

In den Fig. 7 und 8 der Zeichnung ist zu sehen, daß die Ausbildung des Versteifungskragens 8 im Bereich der Quer-Seitenwände 5 und 6 sowie auch die Ausbildung der zugehörigen Leiste 17 gegenüber der Ausführungsform nach den Fig. 4 und 5 in vorteilhafter Weise variiert werden kann.

Auch beim Ausführungsbeispiel nach den Fig. 7 und 8 hat der Versteifungskragen 8 im Bereich der Quer-Seitenwände 5 und 6 ein im wesentlichen H-förmiges Querschnittsprofil.

Etwa in der Mitte der Quer-Seitenwände 5 und 6 ist dort jedoch der rinnenartig nach oben offene Randabschnitt 1 des Versteifungskragens 8 über einen Längenabschnitt, welcher mindestens einer Handbreite entspricht, zu einem etwa U-förmig profilierten Bett 26 ausgeformt, dessen Profilhöhe unterhalb der oberen Begrenzungsebene des Versteifungskragens 8 endet, wie das deutlich den Fig. 7 und 8 zu entnehmen ist. Die gesamte Profilhöhe des U-förmigen Bettes 26 endet dabei etwa auf gleicher Höhe mit den Oberkanten 5a und 6a der Quer-Seitenwände 5 und 6.

Innerhalb des Bettes 26 ist der Versteifungskragen 8 bzw. dessen rinnenartig nach oben offener Randabschnitt 11 durch Quer- und/oder Knotenstege 27 stabilisiert, wie das die Fig. 7 und 8 ebenfalls deutlich machen.

Während die Profilhöhe des nach oben offenen Randabschnitts 11 am Versteifungskragen 8 so bemessen ist, daß diese die in die Freigabe-Schwenkposition nach Fig. 7 gebrachte Leiste 17 über ihre volle Profilhöhe aufnehmen kann, hat das Bett 26 nur eine Profilhöhe, welche geeignet ist, den Querschnittssteg 17a dieser Leiste 17 aufzunehmen, während die Querschnittsstege 17c und 17d sowie auch der Querschnittssteg 17b oberhalb des Bettes 26 zu liegen kommen (Fig. 7).

Unterhalb des U-förmigen Bettes 26 weist der abwärts gerichtete Steg 28 des Versteifungskragens 8 über dessen Längenbereich hinweg, also in einem mindestens einer Handbreite entsprechenden Abschnitt, eine Unterbrechung 29 auf. Dieser Unterbrechung 29 ist in jeder der Quer-Seitenwände 5 und 6 ein Durchbruch 30 zugeordnet, derart, daß das U-förmige Bett 26 im Bereich der Unterbrechung 29 und des Durchbruches 30 eine Griffleiste 31 bildet, die zum Inneren des Lager-und/oder Transportbehälters 1 mit einer Hand sicher umgriffen werden kann, wie das den Fig. 7 und 8 deutlich zu entnehmen ist.

Mit Hilfe dieser Griffleisten 31 können nicht nur einzelne Lager- und/oder Transportbehälter 1 leichter und sicherer gehandhabt werden, sondern es wird auch die Handhabung von Behälterstapeln erleichtert, wenn also mehrere gleichartige Lager- und/oder Transportbehälter 1 in gefülltem Zustand übereinandergesetzt sind, wie dies in Fig. 8 angedeutet ist.

Damit die Handhabung der Leisten 17 zwischen ihrer Freigabe-Schwenkposition nach Fig. 7 und ihrer Überbrückungs-Schwenkposition nach Fig. 8 nicht beeinträchtigt wird, ist deren äußerer Querschnittssteg 17c an seiner freien Längskante mit einer wulstartigen Verdickung 17g versehen. Diese wulstartige Verdickung 17g befindet sich in der Freigabe-Schwenkposition der Leiste 17 mit einem solchen Abstand oberhalb des U-förmigen Bettes 26, daß sie sich leicht mit den Fingern erfassen läßt und damit eine Schwenkhandhabe für die Leiste 17 bildet. Wird ein Lager- und/oder Transportbehälter 1 in der Freigabe-Schwenkposition der Leisten 17 durch Erfassen des Handgriffs 31 getragen, dann werden die Leisten 17 von den Händen miterfaßt und bilden dadurch eine zusätzliche Aussteifung, also eine Stabilitätserhöhung im Bereich der Griffleiste 31.

## Patentansprüche

1. Lager- und/oder Transportbehälter (1) aus Kunststoff mit vier sich von einem rechteckigen Boden (2) aus zu einer erweiterten rechteckigen Öffnung (7) erstreckenden Längs- (3, 4) und Quer-Seitenwänden (5, 6) und mit zwei im Bereich der Oberkanten der Quer-Seitenwände (5, 6) klappenartig angelenkten Leisten (17), welche aus einer die rechteckige Öffnung (7) bis zu den Quer-Seitenwänden (5, 6) freigebenden Schwenkposition in eine die rechteckige Öffnung (7) im Anschluß an die Quer-Seitenwände teilweise überbrückende Schwenkposition umlegbar sind, bei welcher der Abstand zwischen den einander zugewendeten Kanten der Leisten (17) kleiner bemessen ist als die Breite des Behälterbodens (2) zwischen den Quer-Seitenwänden, **dadurch gekennzeichnet,** daß die Leisten (17) an ihren Enden quer zu ihrer Längsrichtung verlaufende Lagerwangen (16) tragen, die in von den Behälterecken entfernt angeordneten Lagerböcken (14) an den Oberkanten (3a, 4a) der Längs-Seitenwände (3, 4) schwenkbeweglich gehalten sind, daß die Leisten (17) in ihrer Freigabe-Schwenkposition in einem rinnenartig nach oben offenen Randabschnitt (11) an den Oberkanten (5a, 6a) der Quer-Seitenwände (5, 6) aufgenommen und abgestützt sind, und daß die Leisten (17) in ihrer Überbrückungs-Schwenkposition mit ihren Enden und den Lagerwangen (16) in nach oben und zum Behälterinneren hin offenen Mulden (12) von Oberkanten (3a, 4a) der Längs-Seitenwände (3, 4) aufgenommen und abgestützt sind.

2. Lager- und/oder Transportbehälter nach Anspruch 1, **dadurch gekennzeichnet,** daß die Leisten (17) in ihren Übergangsbereichen zu den Lagerwangen (16) jeweils mit Abrundungsabschnitten (18) versehen sind, die in der Freigabe-Schwenkposition der Leisten sich in Nachbarschaft mit entsprechenden Abrundungsbereichen (19) an den nach oben offenen Randabschnitten (11) der Behälterecken (10) befinden.

3. Lager- und/oder Transportbehälter nach einem der Ansprüche 1 und 2, **dadurch gekennzeichnet,** daß die Leisten (17) einen abgestuften Profilquerschnitt haben, der durch eingeformte Querrippen und/oder Stege (17f) stabilisiert ist, wobei sie zusätzlich einen Längskanal (17b, 17d, 17e) enthalten, der eine Einschub-Aufnahme für einen Versteifungsstab (20), ein Versteifungsrohr oder ein Versteifungsprofil bildet.

4. Lager- und/oder Transportbehälter nach einem der Ansprüche 1 bis 3, **dadurch gekennzeichnet,** daß die Lagerwangen (16) der Leisten (17) jeweils zwei parallele Schenkel haben, zwischen die die Lagerböcke (14) an den Behälter-Oberkanten (3a und 4a) einrückbar sind.

5. Lager- und/oder Transportbehälter nach einem der Ansprüche 1 bis 4, **dadurch gekennzeichnet,** daß zwischen den Schenkeln der Lagerwangen (16) eine Lagerachse (15) sitzt, die in eine Lagermulde (22) der Lagerböcke (14) einrückbar und in dieser durch einen sie übergreifenden Lagerbügel (23) festlegbar ist (Fig. 6).

6. Lager- und/oder Transportbehälter nach einem der Ansprüche 1 bis 5, **dadurch gekennzeichnet,** daß jeder Lagerbügel (23) als Rastbügel ausgebildet ist, dessen Rastnasen oder -nocken (24) Rasteingriffe (25) in die Mulden (12) der Behälter-Oberkanten (3a, 4a) zugeordnet sind (Fig. 6).

7. Lager- und/oder Transportbehälter nach einem der Ansprüche 1 bis 6, **dadurch gekennzeichnet,** daß die Leisten (17) mit Ausrichtanschlägen (21) versehen sind, die in ihrer Überbrückungs-Schwenkposition Aufnahmen für die Eckzonen des Behälterbodens (2) bilden (Fig. 3).

8. Lager- und/oder Transportbehälter nach einem der Ansprüche 1 bis 7, **dadurch gekennzeichnet,** daß die Ausrichtanschläge (21) jeweils an den Enden der vertieften Stufe des abgestuften Profilquerschnitts der Leiste (17) hochragen.

9. Lager- und/oder Transportbehälter nach einem der Ansprüche 1 bis 8, **dadurch gekennzeichnet,** daß die aufwärts gerichteten Randabschnitte (11) des Versteifungskragens (8) zumindest in ihrem Mittelbereich ein etwa U-förmig ausgestaltetes Bett (26) für die Leisten (17) bilden.

10. Lager- und/oder Transportbehälter nach einem der Ansprüche 1 bis 9, **dadurch gekennzeichnet,** daß das U-förmige Bett (26) durch Quer- und/oder Knotenstege (27) versteift ist.

11. Lager- und/oder Transportbehälter nach einem der Ansprüche 1 bis 10, **dadurch gekennzeichnet,** daß unterhalb des U-förmigen Bettes (26) der abwärts gerichtete Steg (28) des Versteifungskragens (8) eine Unterbrechung (29) aufweist, der in den Quer-Seitenwänden (5, 6) Durchbrüche (30) zugeordnet sind, in deren Bereich das Bett (26) eine zum Behälterinneren hin durchfaßbare Griffleiste bildet.

12. Lager- und/oder Transportbehälter nach einem der Ansprüche 1 bis 11, **dadurch gekennzeichnet,** daß die Leiste (17) am freien Ende ihres Querschnittssteges (17c) eine wulstartige Verdickung (17g) aufweist, welche in der Freigabe-Schwenkposition der Leiste (17) mit Abstand oberhalb des U-förmigen Bettes (26) liegt und eine Handhabe für die Leiste (17) bildet; Fig. 7.

## Claims

1. A storage and/or transport container (1) made of plastic having four longitudinal (3, 4) and transverse side walls (5, 6) extending from a rectangular base (2) to an enlarged rectangular opening (7) and having two bars (17) hinged like flaps in the region of the upper edges of the transverse side walls (5, 6), which can be reversed from a swivel position uncovering the rectangular opening (7) right up to the transverse side walls (5, 6) into a swivel position partly spanning the rectangular opening (7) in contact with the transverse side walls, in which the distance between the edges of the bars (17) turned towards one another is less than the width of the container base (2) between the transverse side walls,
**characterised in that** at their ends the bars (17) support bearing side walls (16) extending at right angles to their longitudinal direction, which are rotatably held in bearing blocks (14) disposed at a distance from the container's corners on the upper edges (3a, 4a) of the longitudinal side walls (3, 4),
in that in their uncovering position the bars (17) are housed and supported in an edge part (11), which is open at the top like a channel, on the upper edges (5a, 6a) of the transverse side walls (5, 6),
and in that in their spanning swivel position the strips (17) are housed and supported with their ends and the bearing side walls (16) in troughs (12) open at the top and towards the interior of the container by upper edges (3a, 4a) of the longitudinal side walls (3, 4).

2. A storage and/or transport container according to Claim 1,
**characterised in that** in their transitional regions to the bearing side walls (16), the bars (17) are provided with curved parts (18), which in the uncovering swivel position of the bars are located in the vicinity with corresponding curved regions (19) on the edge parts (11) of the corners (10) of the container open at the top.

3. A storage and/or transport container according to one of Claims 1 and 2,
**characterised in that** the bars (17) have a stepped cross section, which is stabilised by moulded transverse ribs and/or cross-pieces (17f), with them also containing a longitudinal duct (17b, 17d, 17e) which forms a slide-in housing for a strengthening bar (20), a strengthening rod or a strengthening section.

4. A storage and/or transport container according to one of Claims 1 to 3,
**characterised in that** the bearing side walls (16) of the bars (17) respectively have two parallel flanks, between which the bearing blocks (14) can be inserted on the upper edges (3a and 4a) of the container.

5. A storage and/or transport container according to one of Claims 1 to 4,
**characterised in that** between the flanks of the bearing side walls (16) there is a bearing journal (15), which can be inserted into a trough (22) of the bearing blocks (14) and can be secured therein by a bearing bracket (23) grasping over it (Fig. 6).

6. A storage and/or transport container according to one of Claims 1 to 5,
**characterised in that** each bearing bracket (23) is constructed as a locking bracket, to the detents or cams (24) of which are assigned catches (25) in the troughs (12) of the upper edges (3a, 4a) of the container (Figure 6).

7. A storage and/or transport container according to one of Claims 1 to 6,
**characterised in that** the bars (17) are provided with alignment stops (21), which in their spanning swivel position form housings for the corner zones of the container base (2) (Fig. 3).

8. A storage and/or transport container according to one of Claims 1 to 7,
**characterised in that** the alignment stops (21) respectively rise up at the ends of the recessed step of the stepped cross section of the bar (17).

9. A storage and/or transport container according to one of Claims 1 to 8,
**characterised in that** the upwardly directed edge parts (11) of the strengthening collar (8) form a roughly U-shaped bed (26) for the bars (17) at least in its central region.

10. A storage and/or transport container according to one of Claims 1 to 9,
**characterised in that** the U-shaped bed (26) is strengthened by transverse and/or nodular webs (27).

11. A storage and/or transport container according to one of Claims 1 to 10,
**characterised in that** underneath the U-shaped bed (26) the downwardly directed cross-piece (28) of the strengthening collar (8) comprises an opening (29), to which gaps (30) in the transverse side walls (5, 6) are assigned, in the region of which the bed (26) forms a grip which can be grasped towards the interior of the container.

12. A storage and/or transport container according to one of Claims 1 to 11,
**characterised in that** at the free end of its sectional cross-piece (17c) the bar (17) comprises a bead-like thickened part (17g), which in the uncovering swivel position of the bar (17) lies at a certain distance above the U-shaped bed (26) and forms a handhold for the bar (17); Fig. 7.

## Revendications

1. Récipient de stockage et/ou de transport (1) en matière plastique qui comporte quatre parois latérales, longitudinales (3, 4) et transversales (5, 6), partant d'un fond rectangulaire (2) et s'étendant en direction d'une ouverture rectangulaire plus large (7), et deux pièces (17) de forme allongée qui, au niveau des bords supérieurs des parois latérales transversales (5, 6), s'articulent de manière à pouvoir se rabattre et qui peuvent passer d'une position de pivotement dans laquelle l'ouverture rectangulaire (7) est dégagée jusqu'aux parois latérales transversales (5, 6) à une position de pivotement dans laquelle l'ouverture rectangulaire (7) est partiellement recouverte à partir des parois latérales transversales et dans laquelle la distance entre les bords des pièces (17) de forme allongée qui sont tournés l'un vers l'autre est inférieure à la largeur du fond (2) du récipient entre les parois latérales transversales, caractérisé en ce que les pièces (17) de forme allongée comportent à leurs extrémités des pièces d'articulation (16) qui sont orientées transversalement par rapport à la direction longitudinale des pièces de forme allongée et qui sont maintenues de manière à pouvoir pivoter dans des paliers (14) situés assez loin des coins du récipient au niveau des bords supérieurs (3a, 4a) des parois latérales longitudinales (3, 4), en ce que, dans leur position de pivotement dans laquelle l'ouverture est dégagée, les pièces (17) de forme allongée sont engagées et prennent appui dans une partie marginale (11) en forme de gouttière ouverte vers le haut réalisée dans les bords supérieurs (5a, 6a) des parois latérales transversales (5, 6) et en ce que, dans leur position de pivotement dans laquelle une partie de l'ouverture est recouverte, les pièces (17) de forme allongée sont engagées et prennent appui par leurs extrémités et par les pièces d'articulation (16), dans des parties rentrantes (12) ouvertes vers le haut et vers l'intérieur du récipient réalisées dans les bords supérieurs (3a, 4a) des parois latérales longitudinales (3, 4).

2. Récipient de stockage et/ou de transport selon la revendication 1, caractérisé en ce que les pièces (17) de forme allongée comportent, dans leurs zones de raccordement aux pièces d'articulation(16), des arrondis (18) qui, dans la position de pivotement dans laquelle l'ouverture est dégagée, se trouvent à proximité d'arrondis correspondants (19) réalisés dans les zones marginales, (11) ouvertes vers le haut, des coins (10) du récipient.

3. Récipient de stockage et/ou de transport selon l'une des des revendications 1 ou 2, caractérisé en ce que les pièces (17) de forme allongée ont une section profilée subdivisée en gradins qui est renforcée par des nervures transversales et/ou par des parties saillantes (17f) venues de moulage et, de plus, comportent un conduit longitudinal (17b, 17d, 17e) qui permet l'introduction d'une barre de raidissement (20), d'un tube de raidissement ou de profil de raidissement.

4. Récipient de stockage et/ou de transport selon une des revendications 1 à 3, caractérisé en ce que les pièces d'articulation (16) des pièces (17) de forme allongée comportent chacune deux branches entre lesquelles les paliers (14) peuvent s'engager au niveau des bords supérieurs (3a et 4a) du récipient.

5. Récipient de stockage et/ou de transport selon une des revendications 1 à 4, caractérisé en ce qu'entre les les branches des pièces d'articulation (16) il comporte un axe de palier (15) qui peut s'engager dans une partie rentrantes (22) des paliers (14) et peut y être maintenu par un étrier de palier (23) qui l'entoure (Figure 6).

6. Récipient de stockage et/ou de transport selon une des revendications 1 à 5, caractérisé en ce que chaque étrier de palier (23) est un étrier d'arrêt dont les becs ou les cames d'arrêt (24) coopèrent avec des parties d'arrêt (25) situées dans les parties rentrantes (12) des bords supérieurs (3a, 4a) du récipient (Figure 6).

7. Récipient de stockage et/ou de transport selon une des revendications 1 à 6, caractérisé en ce que les pièces (17) de forme allongée comportent des butées de positionnement (21) qui, dans la position dans laquelle une partie de l'ouverture est recouverte, constituent des parties d'appui pour les zones d'angle du fond (2) du récipient (Figure 3).

8. Récipient de stockage et/ou de transport selon une des revendications 1 à 7, caractérisé en ce que les butées de positionnement (21) dépassent vers le haut au niveau des extrémités surbaissées de la section profilée de la pièces (17) de forme allongée.

9. Récipient de stockage et/ou de transport selon une des revendications 1 à 8, caractérisé en ce que les parties marginales (11) du collier de raidissement (8) qui sont dirigées vers le haut forment, au niveau dans leur zone médiane, un lit (26) en forme d'U destiné aux pièces (17) de forme allongée.

10. Récipient de stockage et/ou de transport selon une des revendications 1 à 9, caractérisé en ce que le lit (26) en forme d'U est renforcé par des nervures (27) transversales et/ou à goussets.

11. Récipient de stockage et/ou de transport selon une des revendicatins 1 à 10, caractérisé en ce qu'au-dessous du lit (26) en forme d'U la partie saillantes (28) du collier de raidissement (8) qui est dirigée vers le bas comporte une interruption (29) à laquelle correspondent, dans les parois latérales transversales (5, 6), des ouvertures de passage (30) au niveau desquelles le lit (26) forme une partie d'accrochage de forme allongée qui peut être saisie dans la direction de l'intérieur du récipient.

12. Récipient de stockage et/ou de tranport selon une des revendications 1 à 11, caractérisé en ce qu'à l'extrémité libre de sa partie saillante (17c), la pièce (17) de forme allongée comporte une partie (17g) épaissie en forme de bourrelet qui, dans la position de pivotement de la pièce (17) dans laquelle l'ouverture est dégagée, se trouve à une certaine distance au-dessus du lit (26) en forme d'U et constitue une poignée pour le maniement de la pièce (17) de forme allongée (Figure 7).
